# EUROPÄISCHE PATENTSCHRIFT

(11) **EP 1 992 731 B1**
(45) Veröffentlichungstag und Bekanntmachung des Hinweises auf die Patenterteilung: **01.09.2010**
(21) Anmeldenummer: 08008698.6
(22) Anmeldetag: 09.05.2008
(51) Int. Cl.: D06F 39/08, D06F 39/00

(54) **Frontbeschickbare Wäschebehandlungsmaschine**
Frontloading washing machine
Machine de traitement du linge à ouverture frontale

(30) Priorität: 15.05.2007 DE 102007023020
(43) Veröffentlichungstag der Anmeldung: 19.11.2008
(73) Patentinhaber: Miele & Cie. KG, 33332 Gütersloh (DE)
(72) Erfinder: Finke, Michael, 33161 Hövelhof (DE); Schäffersmann, Wilfried, 33729 Bielefeld (DE); Sieding, Dirk, 44534 Lünen (DE)

(56) Entgegenhaltungen:
- EP-A- 1 462 050
- EP-A- 1 464 750
- WO-A-2006/126803
- DE-A1- 2 430 919
- DE-A1- 2 710 364
- DE-B1- 2 417 732
- GB-A- 1 166 040

## Beschreibung

Die Erfindung betrifft eine frontbeschickbare Wäschebehandlungsmaschine mit einem Gehäuse, mit einer durch eine Tür verschließbaren im Wesentlichen kreisförmigen Gehäuseöffnung, und einem in dem Gehäuse angeordneten, schwingbeweglich befestigten Laugenbehälter mit einer im Wesentlichen kreisförmigen Laugenbehälteröffnung und einer Dichtungsmanschette, die zur Verbindung zwischen der Gehäuseöffnung und der Laugenbehälteröffnung angeordnet ist, in der eine Düse zum Einspülen von Wasser angeordnet ist, und einer Einrichtung zur Erzeugung von Dampf, die einen Tank, einen Heizkörper, eine Eintrittsöffnung und eine gemeinsame Austrittsöffnung für Dampf und Wasser umfasst, der/das über die Düse im Bereich der Dichtungsmanschette in den Innenraum des Laugenbehälters einspritzbar ist.

Die Erfindung betrifft ferner eine frontbeschickbare Wäschebehandlungsmaschine mit einem Gehäuse, mit einer durch eine Tür verschließbaren im Wesentlichen kreisförmigen Gehäuseöffnung, und einem in dem Gehäuse angeordneten, im Wesentlichen zylinderförmigen Behälter zur Aufnahme der zu behandelnden Wäsche mit einer im Wesentlichen kreisförmigen Behälteröffnung, einer Düse zum Einspülen von Wasser, und einer Einrichtung zur Erzeugung von Dampf, die einen Tank, einen Heizkörper, eine Eintrittsöffnung und eine gemeinsame Austrittsöffnung für Dampf und Wasser umfasst, der/das über die Düse im Bereich des Randes der Behälteröffnung in den Innenraum des Behälters einspritzbar ist.

Aus der EP 1 544 345 A2 ist eine frontbeschickbare Waschmaschine mit einem Laugenbehälter zur Aufnahme von Waschflüssigkeit und der zu behandelnden Wäsche bekannt. Die Waschmaschine umfasst ferner einen Dampfgenerator, der einen Tank zur Aufnahme der zu verdampfenden Flüssigkeit und einen Heizkörper zum Erhitzen und Verdampfen der Flüssigkeit besitzt. Ferner besitzt die Waschmaschine eine Einrichtung zum Einsprühen oder Einlassen von Wasser in den Laugenbehälter, wobei die Einrichtung eine Düse im Randbereich der Türöffnung besitzt. Bei dieser Waschmaschine ist eine separate Düse für den Wassereinlauf und eine weitere Düse oder ein Rohrstutzen für den Dampf vorgesehen, wobei die Zuleitungen durch die Dichtungsmanschette hindurchgeführt werden. Durch die Anordnung von zwei separaten Düsen in den Bereich der Türöffnung wird der Zugang zum Laugenbehälterinneren etwas erschwert. Für die Zuleitung, für die Austrittsöffnung für den Dampf und für die Austrittsöffnungen für das Wasser ist jeweils ein separates, steuerbares Ventil vorgesehen, was recht aufwändig ist.

Aus der EP 1 464 750 A1 ist eine Waschmaschine mit einem Laugenbehälter zur Aufnahme von Waschflüssigkeit und der zu behandelnden Wäsche bekannt. Die hier offenbarte Waschmaschine umfasst einen Dampfgenerator, um die Wäsche mit Dampf zu behandeln. Hierbei ist ein Behälter für die zu verdampfende Flüssigkeit vorgesehen, in dem die Flüssigkeit mit einem Heizkörper erhitzt wird. Über eine Leitung und eine Düse wird der Dampf in den Behandlungsraum bzw. in das Innere der Trommel geführt. Ferner kann auch Wasser über dieselbe Leitung und Düse in das Innere der Trommel geleitet werden. Der Zufluss ist direkt mit der Wasserversorgung verbunden und wird über ein Ventil gesteuert. Zur Einhaltung der Wassersicherheit, bei der ein Rückströmen von Waschwasser in das Versorgungsnetz verhindert werden muss, sind umfangreiche Maßnahmen zu treffen. Hierbei ist beispielsweise ein Überlauf über den Ablaufschlauch vorgesehen, der tiefer liegt, als die Einspritzdüse. Es ist jedoch nicht immer möglich, den Überlauf so tief anzuordnen, beispielsweise wenn für den Ablauf nur ein Waschbecken zur Verfügung steht.

Freie Fließstrecken sind zwar seit langem bekannt, beispielsweise aus der DE 24 30 919 A1 oder DE 24 17 732 A1, jedoch sind diese bekannten Maßnahmen nur für den Wasserzulauf in den Laugenbehälter vorgesehen.

Aus der EP 1 462 050 A2 ist es bekannt, in einen Vorratsbehälter Wasser zulaufen zu lassen, welches dann an der Unterseite über eine Leitung zu einer Heizeinrichtung zum Erwärmen des Wassers geführt wird. Der Zulauf erfolgt mittels einer Leitung, der ein gesteuertes Einlassventil zwischengeschaltet ist. Das Austrittsende dieser Leitung ist beabstandet zur oberen Behälteröffnung angeordnet.

Es ist Aufgabe der vorliegenden Erfindung, das Einspülen von Wasser und das Einblasen von Dampf in den Behandlungsraum bei einer Wäschebehandlungsmaschine derart zu verbessern, dass die Wassersicherheit auf einfache Weise erreicht wird.

Die Aufgabe wird durch eine Wäschebehandlungsmasihine mit den Merkmalen des Anspruchs 1 oder 2 gelöst. In den abhängigen Ansprüchen 3 bis 6 sind bevorzugte Ausführungen oder Weiterbildungen aufgeführt.

Der wesentliche Vorteil der erfindungsgemäßen Wäschebehandlungsmaschine ist, dass für die Einrichtung zur Erzeugung von Dampf die Wassersicherheit hinsichtlich von Hygieneanforderungen, die in den meisten Ländern gesetzlich vorgeschrieben sind, für den Frischwassereinlauf auf einfache Weise erreicht werden. Hierbei ist es besonders vorteilhaft, dass die erreichten Hygieneanforderungen auch von unabhängigen Stellen anerkannt werden. Das ist hierbei besonders zu beachten, da während der Erzeugung von Dampf in der Dampferzeugungseinrichtung ein Druck entsteht, der zu einem Rückstrom in Richtung Einlassventil führen kann, wobei die Sicherheit gegeben ist, dass es nicht zur Verunreinigung der Versorgungsnetzes des Frischwassers kommen kann.

Erfindungsgemäß ist vorgesehen, dass der Wasserzulauf zur Einlassöffnung der Dampferzeugungseinrichtung über ein Einlassventil steuerbar ist, wobei zwischen Einlassventil und der Einlassöffnung des Tanks eine freie Fließstrecke angeordnet ist. Die freie Fließstrecke wird dadurch gebildet, dass die Leitung hinter dem Einlassventil im Bereich des Waschmitteleinspülkastens endet, wodurch das einströmende Wasser in einen fliegenden Wasserstrahl übergeht. Dieser Wasserstrahl wird von der Öffnung eines weiteren Leitungsabschnitts wieder aufgefangen und zur Einlassöffnung des Tanks geführt. Wenn bei geschlossenem Einlassventil im Tank durch das Erhitzen des Wassers ein Druck entsteht, kann aus dem Tank ausströmendes Wasser höchstens bis zur freien Fließstrecke gelangen, sodass es dort in den Waschmitteleinspülkasten herablaufen und von dort aus in den Laugenbehälter fließen kann. Es wird somit zuverlässig verhindert, dass eventuell zurückströmendes Wasser gegen das Einlassventil oder in die Frischwasserleitung des Versorgers gedrückt wird.

Erfindungsgemäß umfasst die Eintrittsöffnung des Tanks ein Rückschlagventil. Während der Dampferzeugung entsteht im Tank ein Druck, der über die Düse abgeleitet werden soll, bzw. nur durch den erzeugten Druck kann der Dampf über die Düse in den Behandlungsraum, wie Trommel oder Laugenbehälter eingeblasen werden. Deshalb darf der Druck nicht über die Eintrittsöffnung abgebaut werden.

In einer vorteilhaften Ausführung ist die Leitung zwischen der freien Fließstrecke und der Eintrittsöffnung zumindest bereichsweise als Siphon mit einem abfallenden Schenkel, einem Scheitel und einem aufsteigenden Schenkel ausgebildet. Damit wird die Funktion des Rückschlagventils bereitgestellt, da das im Siphon verbleibende Wasser eine Sperre für den rückströmenden Dampf bildet. Zusätzlich wird bei zu hohem Dampfdruck, im Folgenden als Überdruck bezeichnet, das im Siphon verbliebene Wasser in Richtung freie Fließstrecke gepresst, wodurch das Wasser und der Überdruck in den Einspülkasten abgelassen werden. Mit dem Siphon wird zusätzlich eine Überdrucksicherung bereitgestellt, so dass ein Schaden im Behälter aufgrund von Überdruck auf einfache Weise verhindert wird.

In einer zweckmäßigen Weiterbildung ist es vorgesehen, dass der Scheitel des Siphons, der die tiefste Stelle des Siphons bildet, sich auf einem höheren Niveau befindet als der Austritt der Düse, wobei der Höhenunterschied größer als 15 cm ist. Mit dieser Anordnung wird erreicht, dass der Tank beim Wassereinlauf durch die Düse vollständig oder bis auf eine vorgegebene Restmenge leerlaufen kann. Die vorgegebene Restmenge ist durch die Behälterform oder sonstige konstruktive Maßnahmen, wie Überlaufmittel innerhalb des Behälters, bestimmt.

Es ist ferner zweckmäßig, den Durchmesser des aufsteigenden Rohrteils um das 1,2 bis 1,8 fache größer auszuführen, als den Durchmesser des abfallenden Rohrteils. Auf diese Weise wird sichergestellt, dass beim Wassereinlauf die im abfallenden Rohrteil vorhandene Wassersäule bis zum Scheitel abgesaugt wird und dadurch Luft in den Tank nachströmen kann, wenn das Wasser durch die Düse aus dem Behälter heraus strömt. Sobald kein Wasser mehr ausströmt, kann das noch überschüssige Wasser im aufsteigenden Rohrteil etwas zurück in den Scheitelbereich und in den unteren Teil des abfallenden Rohrteils strömen, wodurch der zuvor beschriebene Verschluss mit Ventilwirkung gebildet wird.

In einer vorteilhaften Ausführung hat die Düse bzw. die Öffnung der Düse einen Querschnitt von 0,4 bis 1 cm². Mit diesem Querschnitt kann eine ausreichende Menge Dampf in den Laugenbehälter, die Trommel oder den Behandlungsraum eingespritzt werden. Bei diesem Querschnitt ist es vorteilhaft, das aufsteigende Rohrteil mit einem Durchmesser von 15 bis 20 mm und das abfallende Rohrteil mit einem Durchmesser von 8 bis 12 mm auszuführen, damit im Siphon eine ausreichende Wassermenge verbleibt, die vom Dampfdruck während der Dampfeinspritzung nicht zurück zur freien Fließstrecke herausgedrückt wird. Somit ist sichergestellt, dass der Dampf aus der Düse austritt und nicht über die freie Fließstrecke entweicht.

Ein Ausführungsbeispiel der Erfindung ist in den Zeichnungen rein schematisch dargestellt und wird nachfolgend näher beschrieben. Es zeigen:
- Fig. 1, 2:: eine Wäschebehandlungsmaschine mit einer Dampferzeugungseinrichtung in einer skizzierten Schnittdarstellung und
- Fig. 3:: eine Dampferzeugungseinrichtung als Einzelteil in einer perspektivischen Ansicht.

In Fig. 1 und 2 ist in rein schematischer Darstellung eine Wäschebehandlungsmaschine 1, hier eine Waschmaschine, mit einem Laugenbehälter 2 dargestellt. Die Positions- und Richtungsangaben beziehen sich auf die betriebsgemäße Aufstellposition der Wäschebehandlungsmaschine. Innerhalb des Laugenbehälters 2 ist eine drehbar gelagerte und über einen elektrischen Motor 13 angetriebene Trommel 3 angeordnet, die die im Laugenbehälter 2 befindliche Wäsche 8 bewegt. Die Trommel 3 ist im vorliegenden Ausführungsbeispiel aus Edelstahl hergestellt und mit einer Vielzahl an Öffnungen für die Durchflutung versehen. Im unteren Bereich des Laugenbehälters 2 ist die Waschflüssigkeit 7 oder Wasser eingebracht, die zum Reinigen oder Behandeln der Wäsche 8 benötigt wird. Zur Erwärmung oder zum Erhitzen der Flüssigkeit 7 ist im unteren Bereich des Laugenbehälters 2 ein Heizkörper (nicht dargestellt) angeordnet. Im oberen Bereich der Maschine 1 ist ein Einlassventil 15 skizziert, welches das Einlaufen des Wassers aus dem Versorgungsnetz steuert. Über den Einspülkasten 11 wird das Wasser über das Verbindungsrohr 14 in den Laugenbehälter 2 geleitet, wobei im Einspülkasten 11 eingegebenes Waschmittel mit in den Laugenbehälter 2 gespült wird. Zusätzlich besitzt die Wäschebehandlungsmaschine 1 eine Einrichtung 12 zur Erzeugung von Dampf, welcher über eine Leitung 16 und eine daran angeschlossene Düse 17 in das Innere des Laugenbehälters 2 bzw. in das Innere der Trommel 3 eingeblasen wird. Die Düse 17 ist im oberen Bereich der Dichtungsmanschette 6, welche die Verbindung zwischen der Öffnung 9 im Laugenbehälter 2 und der durch die Tür 5 verschließbare Öffnung 10 im Gehäuse 4 bereitstellt, angebracht.

Gemäß Fig. 1 ist an der Dampferzeugungseinrichtung 12 an der Eintrittsöffnung 18 für das Wasser ein Rückschlagventil 20 vorhanden, welches verhindert, dass im Tank 21 erzeugter Dampf aus dieser Öffnung 18 heraustritt. An der Austrittsöffnung 19 ist eine Leitung angeschlossen, über die der Dampf oder einzuspülendes Wasser zur Düse 17 geleitet wird. Die Düse 17 ist im oberen Bereich am Rand der Öffnung 9 im Behandlungsraum, hier im Bereich der Dichtungsmanschette 6, angebracht, wobei die Düse 17 zum Inneren des Laugenbehälters 2 zeigt, so dass eine gute Dampfbesprühung der im Laugenbehälter 2 bzw. Trommel 3 befindlichen Wäsche 8 bereitgestellt wird. Eine Steuerung 28 steuert die Vorgänge für die Durchführung eines Wäschebehandlungsprogramms oder Waschprogramms und die Durchführung der Dampferzeugung, insbesondere das Ansteuern des Einlassventils 15 und des Heizkörpers 26 (Fig. 3).

In Fig. 2 ist eine Ausführungsform der Wäschebehandlungsmaschine 1 mit einer Einrichtung 12 zur Erzeugung von Dampf mit Siphon 22 skizziert, der die Funktion des Rückschlagventils bildet und zusätzlich den Tank 21, die Düse 17 oder die Zuleitung 16 zur Düse 17 gegen zu hohen Druck schützt.

Zwischen Einlassventil 15 und Siphon 22 ist im Bereich des Einspülkastens 11 eine freie Fließstrecke 23 angeordnet. Das offene Ende der Leitung 24 hinter dem Einlassventil führt dazu, dass das einlaufende Wasser in einen Wasserstrahl 25 übergeht. In einem Abstand zum Ende dieser Leitung 24 ist das offene Ende 24a des Zulaufs für den Siphon 22 angeordnet, in das der Wasserstrahl 25 eintrifft und von dort aus durch den Siphon 22, durch die Eintrittsöffnung 18 in den Tank 21 der Dampferzeugungseinrichtung 12 gelangt. Die freie Fließstrecke 23 ist auch dazu geeignet, in einer Wäschebehandlungsmaschine 1 gemäß Fig. 1 eingesetzt zu werden, die anstelle des Siphons 22 ein Rückschlagventil 20 an der Eintrittsöffnung 18 am Tank 21 aufweist.

Der Austritt des Wassers und/oder des Dampfes über Düse 17 geschieht auf die gleiche Art und Weise, wie vorstehend beschrieben. Der Siphon 22 hat ein abfallendes Rohrteil 22a auf der ankommenden Seite des Wassers, einen Scheitel 22b, der die tiefste Stelle des Siphons 22 bildet und ein aufsteigendes Rohrteil 22c auf der abgehenden Seite des Wassers, welches anschließend zum Tank 21 der Dampferzeugungseinrichtung 12 geleitet wird. Um das Einlaufen des Wassers in den Tank 21 zu verbessern, ist der Tank 21 so angeordnet, dass die Eintrittsöffnung 18 gegenüber der freien Fließstrecke 23 tiefer liegt, vorzugsweise um etwa 10 bis 30 mm. Um das Ausfließen des Wassers aus dem Tank 21 zuverlässig zu gestalten, ist der Scheitel 22b des Siphons 22 gegenüber der Düse 17 höher angeordnet, vorzugsweise 10 bis 40 cm. Das aufsteigende Rohrteil 22c hat hierbei einen um das 1,2 bis 1,8 fache größeren Durchmesser, als das abfallende Rohrteil 22a. Auf diese Weise wird sichergestellt, dass beim Wassereinlauf die im abfallenden Rohrteil 22a vorhandene Wassersäule bis zum Scheitel 22b abgesaugt wird und dadurch Luft durch das aufsteigende Rohrteil 22c in den Tank 21 nachströmen kann, wenn das Wasser durch die Düse 17 aus dem Behälter 21 herausströmt. Sobald kein Wasser mehr ausströmt, kann das Wasser aus dem aufsteigenden Rohrteil 22c zurück in den Scheitelbereich 22b und in den unteren Teil des abfallenden Rohrteils 22a strömen, wodurch der zuvor beschriebene Verschluss mit Ventilwirkung gebildet wird.

Als Wäschebehandlungsmaschine 1 kann anstelle einer Waschmaschine auch ein Trockner mit einer drehbaren Trommel verwendet werden, der keinen Laugenbehälter und keine Dichtungsmanschette zwischen Laugenbehälter und Gehäuseöffnung enthält. Hierbei ist die Düse 17 im Randbereich der der Gehäuseöffnung angeordnet, damit der Dampf in das Innere der Trommel eingespritzt werden kann.

In Fig. 3 ist die Dampferzeugungseinrichtung 12 als Einzelteil dargestellt. Die Dampferzeugungseinrichtung 12 umfasst einen Tank 21, einen Heizkörper 26, eine Eintrittsöffnung 18 und eine gemeinsame Austrittsöffnung 19 für Dampf und Wasser. Über die Anschlüsse 27 wird die elektrische Energie dem Heizkörper 26 zum Erhitzen des im Tank 21 befindlichen Wassers zugeführt.

## Patentansprüche

1. Frontbeschickbare Wäschebehandlungsmaschine (1) mit einem Gehäuse (4), mit einer durch eine Tür (5) verschließbaren im Wesentlichen kreisförmigen Gehäuseöffnung (10), und einem in dem Gehäuse (4) angeordneten, schwingbeweglich befestigten Laugenbehälter (2) mit einer im Wesentlichen kreisförmigen Laugenbehälteröffnung (9) und einer Dichtungsmanschette (6), die zur Verbindung zwischen der Gehäuseöffnung (10) und der Laugenbehälteröffnung (9) angeordnet ist, in der eine Düse (17) zum Einspülen von Wasser angeordnet ist, und einer Einrichtung (12) zur Erzeugung von Dampf, die einen Tank (21), einen Heizkörper (26), eine Eintrittsöffnung (18) und eine gemeinsame Austrittsöffnung (19) für Dampf und Wasser umfasst, der/das über die Düse (17) im Bereich der Dichtungsmanschette (6) in den Innenraum des Laugenbehälters (2) einspritzbar ist,
**dadurch gekennzeichnet,**
**dass** der Wasserzulauf zur Einlassöffnung (18) der Dampferzeugungseinrichtung (12) über ein Einlassventil (15) steuerbar ist, wobei zwischen dem Einlassventil (15) und der Eintrittsöffnung (18) des Tanks (21) eine freie Fließstrecke (23) angeordnet ist, die dadurch gebildet ist, dass die Leitung hinter einem Einlassventil (15) endet, wodurch das einströmende Wasser in einen fliegenden Wasserstrahl übergehen kann, der an einer Öffnung eines weiteren Leitungsabschnitts wieder aufgefangen und zur Einlassöffnung (18) des Tanks (21) geführt werden kann und dass an der Eintrittsöffnung (18) ein Rückschlagventil (20) angeordnet ist, um den Austritt von Dampfdruck aus der Eintrittsöffnung (18) zu verhindern.

2. Frontbeschickbare Wäschebehandlungsmaschine (1) mit einem Gehäuse (4), mit einer durch eine Tür (5) verschließbaren im Wesentlichen kreisförmigen Gehäuseöffnung (10), und einem in dem Gehäuse (4) angeordneten, im Wesentlichen zylinderförmigen Behälter (2, 3) zur Aufnahme der zu behandelnden Wäsche (8) mit einer im Wesentlichen kreisförmigen Behälteröffnung (9), einer Düse (17) zum Einspülen von Wasser und einer Einrichtung (12) zur Erzeugung von Dampf, die einen Tank (21), einen Heizkörper (26), eine Eintrittsöffnung (18) und eine gemeinsame Austrittsöffnung (19) für Dampf und Wasser umfasst, der/das über die Düse (17) im Bereich Randes der Behälteröffnung (9) in den Innenraum des Behälters (2, 3) einspritzbar ist,
**dadurch gekennzeichnet,**
**dass** der Wasserzulauf zur Einlassöffnung (18) der Dampferzeugungseinrichtung (12) über ein Einlassventil (15) steuerbar ist, wobei zwischen dem Einlassventil (15) und der Eintrittsöffnung (18) des Tanks (21) eine freie Fließstrecke (23) angeordnet ist, die dadurch gebildet ist, dass die Leitung hinter einem Einlassventil (15) endet, wodurch das einströmende Wasser in einen fliegenden Wasserstrahl übergehen kann, der an einer Öffnung eines weiteren Leitungsabschnitts wieder aufgefangen und zur Einlassöffnung (18) des Tanks (21) geführt werden kann und dass an der Eintrittsöffnung (18) ein Rückschlagventil (20) angeordnet ist, um den Austritt von Dampfdruck aus der Eintrittsöffnung (18) zu verhindern.

3. Frontbeschickbare Wäschebehandlungsmaschine (1) nach Anspruch 1 oder 2,
**dadurch gekennzeichnet,**
**dass** zwischen der freien Fließstrecke (23) und der Eintrittsöffnung (18) ein Siphon (22) mit einem abfallenden Rohrteil (22a) einem Scheitel (22b) und einem aufsteigenden Rohrteil (22c) zur Bereitstellung der Funktion des Rückschlagventils angeordnet ist.

4. Frontbeschickbare Wäschebehandlungsmaschine (1) nach Anspruch 3,
**dadurch gekennzeichnet,**
**dass** sich der Scheitel (22b) des Siphons (22) auf einem höheren Niveau befindet als die Düse (17), wobei der Höhenunterschied größer als 15 cm ist.

5. Frontbeschickbare Wäschebehandlungsmaschine (1) nach Anspruch 3,
**dadurch gekennzeichnet,**
**dass** das aufsteigende Rohrteil (22c) einen um das 1,2 bis 1,8 fache größeren Durchmesser als das abfallende Rohrteil (22a) hat.

6. Frontbeschickbare Wäschebehandlungsmaschine (1) nach Anspruch 3,
**dadurch gekennzeichnet,**
**dass** das aufsteigende Rohrteil (22c) einen Durchmesser von 15 bis 20 mm und das abfallende Rohrteil (22a) einen Durchmesser von 8 bis 12 mm hat, wobei die Düse (17) einen Querschnitt von 0,4 bis 1 cm² hat.

## Claims

1. Front-loading laundry treatment appliance (1) comprising a housing (4), comprising a substantially circular housing opening (10), which can be closed by a door (5), and a suds container (2) which is fixed so as to move in an oscillating manner and arranged in the housing (4) and has a substantially circular suds container opening (9) and a sealing sleeve (6), which is arranged to connect the housing opening (10) and the suds container opening (9), in which a nozzle (17) for dispensing water is arranged, and a means (12) for producing steam, which means comprises a tank (21), a heating element (26), an inlet opening (18) and a joint outlet opening (19) for steam and water which can be sprayed into the interior of the suds container (2) via the nozzle (17) in the region of the sealing sleeve (6), **characterised in that** the water intake to the inlet opening (18) of the steam production means (12) can be controlled by means of an inlet valve (15), a free flow path (23) being arranged between the inlet valve (15) and the inlet opening (18) of the tank (21) and being formed **in that** the pipe ends behind an inlet valve (15), making it possible for the inflowing water to be transformed into a flying water jet, which can be collected again at an opening of a further pipe portion and guided to the inlet opening (18) of the tank (21), and **in that** a non-return valve (20) is arranged at the inlet opening (18) to prevent steam pressure from escaping from the inlet opening (18).

2. Front-loading laundry treatment appliance (1) comprising a housing (4), comprising a substantially circular housing opening (10), which can be closed by a door (5), and a substantially cylindrical container (2, 3), for receiving the laundry (8) to be treated, arranged in the housing (4) and having a substantially circular container opening (9), a nozzle (17) for dispensing water and a means (12) for producing steam, which comprises a tank (21), a heating element (26), an inlet opening (18) and a shared outlet opening (19) for steam and water, which can be sprayed into the interior of the container (2, 3) via the nozzle (17) in the region of the edge of the container opening (9), **characterised in that** the water intake to the inlet opening (18) of the steam production means (12) can be controlled by means of an inlet valve (15), a free flow path (23) being arranged between the inlet valve (15) and the inlet opening (18) of the tank (21) and being formed **in that** the pipe ends behind an inlet valve (15), making it possible for the inflowing water to be transformed into a flying water jet, which can be collected again at an opening of a further pipe portion and guided to the inlet opening (18) of the tank (21), and **in that** a non-return valve (20) is arranged at the inlet opening (18) to prevent steam pressure from escaping from the inlet opening (18).

3. Front-loading laundry treatment appliance (1) according to either claim 1 or claim 2, **characterised in that** a siphon (22) having a falling pipe part (22a), a crown (22b) and a rising pipe part (22c) is arranged between the free flow path (23) and the inlet opening (18) to provide the function of the non-return valve.

4. Front-loading laundry treatment appliance (1) according to claim 3, **characterised in that** the crown (22b) of the siphon (22) is positioned at a higher level than the nozzle (17), the difference in height being greater than 15 cm.

5. Front-loading laundry treatment appliance (1) according to claim 3, **characterised in that** the rising pipe part (22c) has a diameter 1.2 to 1.8 times greater than the falling pipe part (22a).

6. Front-loading laundry treatment appliance (1) according to claim 3, **characterised in that** the rising pipe part (22c) has a diameter of 15 to 20 mm, and the falling pipe part (22a) has a diameter of 8 to 12 mm, the nozzle (17) having a cross-section of 0.4 to 1 cm².

## Revendications

1. Machine de traitement du linge (1) à chargement par l'avant avec un carter (4), avec une ouverture de carter (10) essentiellement circulaire pouvant être fermée par une porte (5), et une cuve (2), fixée de façon mobile en oscillation, disposée dans le carter (4) avec une ouverture de cuve (9) essentiellement circulaire et une manchette d'étanchéité (6) qui est disposée pour le raccordement entre l'ouverture de carter (10) et l'ouverture de cuve (9) et dans laquelle est disposée une buse (17) pour l'introduction d'eau, et un équipement (12) pour la production de vapeur, qui englobe un bac (21), un élément chauffant (26), une ouverture d'entrée (18) et une ouverture de sortie (19) commune pour la vapeur et pour l'eau qui peut être injectée, par le biais de la buse (17) dans la zone de la manchette d'étanchéité (6), dans l'espace intérieur de la cuve (2),
**caractérisée en ce que**
l'arrivée d'eau vers l'ouverture d'entrée (18) de l'équipement de production de vapeur (12) peut être commandée par le biais d'une vanne d'admission (15), un circuit d'écoulement (23) libre étant disposé entre la vanne d'admission (15) et l'ouverture d'entrée (18) du bac (21), circuit qui est formé par le fait que la conduite se termine derrière une vanne d'admission (15), ce qui permet à l'eau entrante de se transformer en un jet d'eau volant qui peut être récupéré au niveau d'une ouverture d'un autre tronçon de conduite et être guidé vers l'ouverture d'entrée (18) du bac (21), et **en ce que**, au niveau de l'ouverture d'entrée (18), il est disposé un clapet anti-retour (20) pour empêcher que la pression de vapeur ne sorte de l'ouverture d'entrée (18).

2. Machine de traitement du linge (1) à chargement par l'avant avec un carter (4), avec une ouverture de carter (10) essentiellement circulaire pouvant être fermée par une porte (5), et un réservoir (2, 3) essentiellement cylindrique disposé dans le carter (4), pour la réception du linge (8) à traiter avec une ouverture de réservoir (9) essentiellement circulaire, une buse (17) pour l'introduction d'eau et un équipement (12) pour la production de vapeur, qui englobe un bac (21), un élément chauffant (26), une ouverture d'entrée (18) et une ouverture de sortie (19) commune pour la vapeur et pour l'eau qui peut être injectée, par le biais de la buse (17) dans la zone de bord de l'ouverture de récipient (9), dans l'espace intérieur du réservoir (2, 3),
**caractérisée en ce que**
l'arrivée d'eau vers l'ouverture d'entrée (18) de l'équipement de production de vapeur (12) peut être commandée par le biais d'une vanne d'admission (15), un circuit d'écoulement (23) libre étant disposé entre la vanne d'admission (15) et l'ouverture d'entrée (18) du bac (21), circuit qui est formé par le fait que la conduite se termine derrière une vanne d'admission (15), ce qui permet à l'eau entrante de se transformer en un jet d'eau volant qui peut être récupéré au niveau d'une ouverture d'un autre tronçon de conduite et être guidé vers l'ouverture d'entrée (18) du bac (21), et **en ce que**, au niveau de l'ouverture d'entrée (18), il est disposé un clapet anti-retour (20) pour empêcher que la pression de vapeur ne sorte de l'ouverture d'entrée (18).

3. Machine de traitement du linge (1) à chargement par l'avant selon la revendication 1 ou la revendication 2,
**caractérisée ce que**,
entre le circuit d'écoulement (23) libre et l'ouverture d'entrée (18), il est disposé un siphon (22) avec une partie tubulaire (22a) descendante, un sommet (22b) et une partie tubulaire (22c) ascendante pour la mise à disposition de la fonction du clapet anti-retour.

4. Machine de traitement du linge (1) à chargement par l'avant selon la revendication 3,
**caractérisée ce que**
le sommet (22b) du siphon (22) est situé à un niveau plus élevé que la buse (17), la différence de hauteur étant supérieure à 15 cm.

5. Machine de traitement du linge (1) à chargement par l'avant selon la revendication 3,
**caractérisée ce que**
la partie tubulaire (22c) ascendante a un diamètre qui est 1,2 à 1,8 fois plus grand que celui de la partie tubulaire (22a) descendante.

6. Machine de traitement du linge (1) à chargement par l'avant selon la revendication 3,
**caractérisée ce que**
la partie tubulaire (22c) ascendante a un diamètre de 15 à 20 mm, et en ce que la partie tubulaire (22a) descendante a un diamètre de 8 à 12 mm, la buse (17) ayant une section transversale de 0,4 à 1 cm².
